# EUROPÄISCHE PATENTSCHRIFT

(11) **EP 0 665 345 B1**
(45) Veröffentlichungstag und Bekanntmachung des Hinweises auf die Patenterteilung: **13.05.1998**
(21) Anmeldenummer: 95100282.3
(22) Anmeldetag: 11.01.1995
(51) Int. Cl.: E04D 13/03

(54) **Aufsetzkranz für ein Dachoberlicht od.dgl.**
Curb frame for a skylight or the like
Castière pour coupole d'éclairage ou similaire

(30) Priorität: 26.01.1994 DE 4402151
(43) Veröffentlichungstag der Anmeldung: 02.08.1995
(73) Patentinhaber: J. Eberspächer GmbH & Co., 73730 Esslingen (DE)
(72) Erfinder: Arnau, Karlheinz, D-71069 Sindelfingen (DE); Mielich, Peter, Dipl.-Ing., D-72581 Dettingen (DE)

(56) Entgegenhaltungen:
- EP-A- 0 294 587
- DE-A- 3 226 477
- FR-A- 2 590 611
- US-A- 4 781 008

## Beschreibung

Die Erfindung bezieht sich auf einen Aufsetzkranz für ein Oberlicht, wie eine Lichtkuppel, für ein Rauch- und Wärmeabzugselement od.dgl., mit einer der Dachöffnung zugewandten Metallschale, welche einen oberen aufrechten Abschnitt zur Aufnahme des die Dachöffnung abdeckenden Bauteiles sowie einen unteren horizontalen Anschlußflansch zur Befestigung am Dach aufweist, einer auf der der Dachöffnung abgewandten Seite längs des aufrechten Abschnittes der Metallschale zumindest im Bereich dieses angeordneten Aufsetzkranz-Isolierung und insbesondere einem im oberen Bereich der Metallschale mit äußerem Abstand von dieser angebrachten, die Aufsetzkranz-Isolierung in ihrem oberen Bereich umgebenden Anschlußprofil-Rahmen, wobei auf dem Dach, ggf. unter Zwischenschaltung einer Dach-Isolierung, eine Dachfolie und an dem Aufsetzkranz eine die Aufsetzkranz-Isolierung außen abdeckende Außenfolie angebracht sind.

Eine Anordnung der vorstehend beschriebenen Gattung ist grundsätzlich aus dem DE-U-87 16 954 bekannt. Bei der bekannten Anordnung ist die die Aufsetzkranz-Isolierung abdeckende Außenfolie zwecks Vermeidung des Eindringens von Wasser zumindest über die Erstreckung des Anschlußflansches der Metallschale mit der Dachfolie verklebt. Es versteht sich, daß diese Anbringung der Außenfolie während der Montage des Aufsetzkranzes am Dach erfolgen muß. Die dabei herrschenden äußeren Bedingungen sind bekanntlich nicht immer günstig, und zwar vor allem bei schlechter Witterung. Ein weiteres wesentliches Problem ergibt sich dadurch, daß die Dachfolie einerseits und die Außenfolie andererseits, insbesondere bei unterschiedlichen Materialien nicht immer sicher miteinander verbunden werden können. Wollte man hingegen, um diesem Nachteil abzuhelfen, stets eine materialmäßig der Dachfolie entsprechende Außenfolie verwenden, so wäre angesichts der Vielzahl der existierenden Dachfolien-Arten allein für die Außenfolie eine besonders umfangreiche Lagerhaltung erforderlich. Dieser Nachteil ist vor allem auch für das Nachrüsten von bestehenden Dächern mit derartigen Aufsetzkränzen von Bedeutung.

Der vorliegenden Erfindung liegt die Aufgabe zugrunde, einen einfachen und wirksamen Aufsetzkranz zu schaffen, der die aufgezeigten Nachteile des bekannten Aufsetzkranzes vermeidet.

Diese Aufgabe wird bei einem Aufsetzkranz der eingangs umrissenen Gattung erfindungsgemäß dadurch gelöst, daß die Dachfolie und die Außenfolie vollständig voneinander getrennt sind und mit ihren einander zugekehrten Randbereichen auf einem geschlossenen Winkelrahmen aus Kunststoff, kunststoffbeschichteten Blech od. dergl. befestigt sind. Gemäß einer besonders bevorzugten Ausführung der Erfindung weist der vorteilhafterweise aus PVC bestehende Winkelrahmen einen an der Aufsetzkranz-Isolierung anliegenden und diese somit in ihrem unteren Bereich fixierenden aufrechten Abschnitt zum Befestigen der Außenfolie sowie einen am Anschlußflansch bzw. einer der Dicke der Dach-Isolierung entsprechend hohen Zwischenlage befestigten horizontalen Flansch zum Anbringen der Dachfolie auf.

Die Erfindung ermöglicht mit einfachen Mitteln ein Anbringen der Außenfolie zur Abdeckung der Aufsetzkranz-Isolierung praktisch unter Idealbedingungen bereits im Herstellerwerk des Aufsetzkranzes, wo entsprechend auch der Winkelrahmen hergestellt und montiert werden kann. Es versteht sich, daß im Herstellerwerk eine von äußeren Witterungsbedingungen unabhängige, genaue und kostengünstige Herstellung und Montage möglich ist. Angesichts der durch die Erfindung bewirkten Unabhängigkeit der Außenfolie von der Dachfolie entfällt auch eine aufwendige Lagerhaltung für die Außenfolien.

Mit Vorteil ist der Winkelrahmen aus jeweils einen aufrechten Abschnitt und einen Flansch enthaltenden Winkelleisten zusammengesetzt, wobei die einander benachbarten Winkelleisten an ihren aneinander angrenzenden Rändern miteinander verschweißt sind. Hierdurch ergibt sich eine besonders einfache Möglichkeit zur Herstellung eines Winkelrahmens nach der Erfindung, wobei der Winkelrahmen praktisch als beliebiges Vieleck entsprechend dem zugehörigen Aufsetzkranz ausgebildet werden kann. Im übrigen ist noch zu erwähnen, daß auch die innere Stabilität der gesamten Aufsetzkranz-Anordnung durch den Winkelrahmen noch weiter erhöht wird.

In vorteilhafter Weise sind die aufrechten Abschnitte der Winkelleisten an ihren oberen Rändern lippenartig ausgebildet und bezüglich der Dachöffnung nach innen eingebogen. Hierdurch wird auf einfache Weise sichergestellt, daß Fertigungstoleranzen ausgeglichen werden und nach Montage am Aufsetzkranz der Winkelrahmen an seinem oberen Rand fest an der Aufsetzkranz-Isolierung anliegt und ein guter Übergang der Außenfolie von der Aufsetzkranz-Isolierung auf den Winkelrahmen möglich ist.

Gemäß einer vorteilhaften Weiterbildung der Erfindung ist der Flansch des Winkelrahmens in seinem an dessen aufrechten Abschnitt angrenzenden Bereich schräg nach oben angestellt, wobei auf dem schrägen Flanschbereich der Randbereich der Dachfolie derart angeordnet ist, daß die Randkante der Dachfolie aus der das Wasser führenden Fläche des Daches herausgeführt ist. Durch dieses Merkmal, welches an sich aus dem DE-U-87 13 427 bekannt ist, wird auch im Zusammenhang mit dem Winkelrahmen gemäß der vorliegenden Erfindung auf einfache Weise eine Beaufschlagung der Randkante der Dachfolie durch auf dem Dach befindliches Wasser vermieden.

In zweckmäßiger Weise ist bei Vorhandensein einer Dach-Isolierung der Flansch des Winkelrahmens mittels einer der Dicke der Dach-Isolierung entsprechend hohen Zwischenlage, z.B. aus Holzbohlen, Brandschutzplatten od.dgl., am Anschlußflansch der Metallschale abgestützt, wobei die Zwischenlage vorzugsweise bezüglich der Dachöffnung außerhalb der Aufsetzkranz-Isolierung angeordnet ist. Diese Ausbildung macht die Erfindung auf einfache Weise auch bei Vorhandensein einer Dach-Isolierung verwendbar. Außerdem wird durch das zuletzt genannte Teilmerkmal insbesondere bei Anwendung des Aufsetzkranzes für ein Rauch- und Wärmeabzugselement auf einfache Weise sichergestellt, daß auch eine verwendete brennbare Zwischenlage, wie Holzbohlen, durch Hitzeeinwirkung nicht unzulässig beeinträchtigt wird.

Eine einfache und sichere Befestigung des Winkelrahmens am Aufsetzkranz ergibt sich, wenn der Flansch des Winkelrahmens am Anschlußflansch der Metallschale bzw. an der Zwischenlage mittels Schrauben od.dgl. befestigt ist.

Eine bezüglich Festigkeit und Wasserdichtheit sichere Konstruktion wird mit einfachen Mitteln erreicht, wenn die Dachfolie und die Außenfolie in ihren jeweiligen Randbereichen mit den diesen zugeordneten Bereichen des Winkelrahmens in jeweils geeigneter Weise verbunden, insbesondere verklebt oder verschweißt, sind. Beispielsweise kann eine verwendete Außenfolie aus Hochpolymer mit dem PVC-Winkelrahmen verschweißt werden. Andererseits kann eine Dachfolie aus einem anderen Hochpolymer ebenfalls mit dem PVC-Winkelrahmen verschweißt werden oder aber eine Dachfolie aus Bitumen (Dachpappe) kann mit dem PVC-Winkelrahmen verklebt werden.

Schließlich ergibt sich eine besonders beständige und wasserdichte Konstruktion auch dadurch, daß gemäß einer Weiterbildung der Erfindung die Außenfolie mit ihrem oberen Randbereich auf einem nach unten ragenden umlaufenden Steg des Anschlußprofil-Rahmens angebracht, insbesondere verklebt oder verschweißt, ist und ihre obere Randkante von einer am Anschlußprofil-Rahmen vorgesehenen Wetternase überdacht ist.

Aus der DE-A-32 26 477 ist es zwar grundsätzlich bekannt, zwecks horizontaler Befestigung einer Kunststoff-Dachfolie an einem Kunststoff-Aufsetzkranz einen Kunststoff-Winkelrahmen zu verwenden. Der bekannte Winkelrahmen unterscheidet sich jedoch von der vorliegenden Erfindung im wesentlichen Maße vor allem dadurch, daß er in aufwendiger Weise in seinem aufrechten Abschnitt an die Seitenwände des Kunststoff-Aufsetzkranzes anlaminiert ist (was bei Anbringung an einer Aufsetzkranz-Isolierung kaum möglich wäre) und sein horizontaler Flanschabschnitt (für eine Verklebung mit dem Verbindungsflansch des Kunststoff-Aufsetzkranzes) an seiner Unterseite eine Vielzahl von Hinterschneidungen zur Aufnahme einer Klebstoffschicht aufweist.

Weitere Merkmale und Vorteile der Erfindung ergeben sich aus der nachfolgenden Beschreibung von in der Zeichnung schematisch dargestellten Ausführungsbeispielen. Es zeigen
- Fig. 1: eine erste Ausführungsform eines Aufsetzkranzes nach der Erfindung in einem teilweisen Längsschnitt,
- Fig. 2: eine weiter schematisierte und vereinfachte Darstellung der Ausführung nach Fig. 1 zwecks Veranschaulichung der Schnittebene A-B,
- Fig. 3: einen Schnitt A-B aus Fig. 2,
- Fig. 4: eine weitere Ausführung der Erfindung in zeichnerischer Darstellung analog Fig. 1 und
- Fig. 5: eine nochmals weitere Ausführung der Erfindung in zeichnerischer Darstellung analog den Fig. 1 und 4.

Gemäß Fig. 1 weist ein erfindungsgemäßer Aufsetzkranz eine der Öffnung 1 eines Daches 2 zugewandte Metallschale 3 aus Stahlblech auf. Die Metallschale 3 umfaßt einen oberen aufrechten Abschnitt 3a zur Aufnahme des die Dachöffnung 1 abdeckenden Bauteiles, beispielsweise eines Oberlichts, sowie einen unteren horizontalen Anschlußflansch 3b zur Befestigung am Dach 2.

Auf der der Dachöffnung 1 abgewandten Seite ist längs des aufrechten Abschnittes 3a der Metallschale 3 zumindest im Bereich dieses eine Aufsetzkranz-Isolierung 4 angeordnet. Im oberen Bereich der Metallschale 3 ist mit äußerem Abstand von dieser ein beispielsweise aus Aluminium bestehender Anschlußprofil-Rahmen 5 angebracht, der die Aufsetzkranz-Isolierung 4 in ihrem oberen Bereich umgibt und sie dort fixiert.

Der Anschlußprofil-Rahmen 5 dient im übrigen zum Anschluß des in der Zeichnung nicht dargestellten die Dachöffnung 1 abdeckenden Bauteils, beispielsweise einer Lichtkuppel, was an sich bekannt ist. Wie üblich sind Metallschale 3 und Anschlußprofil-Rahmen 5 thermisch gegeneinander isoliert, wozu zwischen einem umlaufenden oberen horizontalen Steg 3c der Metallschale 3 und einem parallel über diesem angeordneten umlaufenden Steg 5a des Anschlußprofil-Rahmens 5 ein im Querschnitt Z-förmiger Dichtungsstreifen 6 vorgesehen ist.

Auf dem Dach 2 ist eine Dachfolie 7, beispielsweise aus einem Hochpolymer, angebracht. An dem Aufsetzkranz ist eine die Aufsetzkranz-Isolierung 4 außen abdeckende Außenfolie 8, beispielsweise aus einem anderen Hochpolymer, angebracht. Eine geschlossenporige Ausbildung der Außenfläche der Isolierung 4 erleichtert das Anbringen der Außenfolie 8.

Die Dachfolie 7 und die Außenfolie 8 sind erfindungsgemäß vollständig voneinander getrennt und mit ihren einander zugekehrten Randbereichen 7a bzw. 8a auf einem geschlossenen Winkelrahmen 9 befestigt, welcher vorzugsweise aus PVC besteht. Der Winkelrahmen 9 weist einen an der Aufsetzkranz-Isolierung 4 anliegenden und diese in ihrem unteren Bereich fixierenden aufrechten Abschnitt 9a zum Befestigen des Randbereiches 8a der Außenfolie 8 sowie einen horizontalen Flansch 9b zum Anbringen des Randbereiches 7a der Dachfolie 7 auf.

Wie aus Fig. 3 ersichtlich, ist der Winkelrahmen 9 aus jeweils einen aufrechten Abschnitt 9a' bzw. 9a" ... und einen Flansch 9b' bzw. 9b" ... enthaltenden Winkelleisten 9', 9" ... zusammengesetzt. Die einander benachbarten Winkelleisten 9', 9" ... sind an ihren aneinander angrenzenden Rändern miteinander verschweißt (beispielsweise Schweißung 10).

Wie neben Fig. 1 der besseren Deutlichkeit halber nochmals herausgezeichnet, sind die aufrechten Abschnitte 9a', 9a" ... der Winkelleisten 9', 9" ... an ihren oberen Rändern lippenartig ausgebildet und bezüglich der Dachöffnung 1 nach innen eingebogen. Dies ist in der Detailzeichnung neben Fig. 1 in durchgezogenen Linien gezeigt. Bei der Montage des Winkelrahmens 9 am Aufsetzkranz (die ebenso wie die Montage der Außenfolie 8 selbstverständlich im Herstellerwerk des Aufsetzkranzes erfolgt) werden die oberen lippenartigen Ränder dichtend an die Isolierung 8 angelegt, was durch die gestrichelte Darstellung in der Detailzeichnung angedeutet ist. Der obere Rand des Winkelrahmens 9 liegt dann dichtend an der Isolierung 4 an und ist dort im übrigen für einen sanften Übergang der Außenfolie 8 auf den Winkelrahmen 9 ausgebildet.

Die Anbringung des Winkelrahmens 9 am Aufsetzkranz erfolgt in der Weise, daß der Flansch 9b des Winkelrahmens 9 am Anschlußflansch 3b der Metallschale 3 (bzw. an einer Zwischenlage 11 gemäß der im einzelnen noch zu beschreibenden Ausführung nach Fig. 5) in geeigneter Weise, beispielsweise durch Schrauben od.dergl. befestigt wird. In Fig. 3 sind derartige Befestigungsanordnungen 12 angedeutet.

Die Verbindung der Dachfolie 7 und der Außenfolie 8 in ihren jeweiligen Randbereichen 7a bzw. 8a mit den diesen zugeordneten Bereichen 9b bzw. 9a des Winkelrahmens 9 erfolgt jeweils in geeigneter Weise, beispielsweise durch Verkleben oder Verschweißen. Im vorliegenden Ausführungsbeispiel werden mit Vorteil Verklebungen angewendet. Im übrigen wird die gesamte Außenfolie 8 an die Isolierung 4 angeklebt und schließlich auch mit ihrem oberen Randbereich 8b an dem nach unten ragenden umlaufenden Steg 5b des Anschlußprofil-Rahmens 5 angeklebt. Die obere Randkante des Randbereiches 8b der Außenfolie 8 ist vor einem Wassereintritt dadurch wirksam geschützt, daß sie von einer am Anschlußprofil-Rahmen 5 vorgesehenen umlaufenden Wetternase 5c überdacht ist.

Die Ausführungsformen nach den Fig. 4 und 5 entsprechen grundsätzlich der in den Fig. 1 bis 3 gezeigten Ausführung. Sie beinhalten jedoch Varianten zu dieser.

So ist bei der Variante nach Fig. 4 der Flansch 09b des Winkelrahmens 09 in seinem an dessen aufrechten Abschnitt 09a angrenzenden Bereich schräg nach oben angestellt, wobei auf dem schrägen Flanschbereich 09c der Randbereich 7a der Dachfolie 7 angeordnet ist in der Art, daß die Randkante der Dachfolie 7 aus der das Wasser führenden Fläche des Daches 2 herausgeführt ist. In der Praxis dürfte eine derartige Herausführung der Randkante der Dachfolie 7 um etwa 50 mm nach oberhalb der Dachfläche durchaus ausreichen.

Schließlich zeigt Fig. 5 eine Variante des erfindungsgemäßen Aufsetzkranzes, bei welcher eine Dach-Isolierung 13 vorhanden ist. Dabei ist der Flansch 9b des Winkelrahmens 9 mittels einer der Dicke der Dach-Isolierung 13 entsprechend hohen Zwischenlage 11 am Anschlußflansch 3b der Metallschale 3 abgestützt. Derartige Zwischenlagen 11 sind an sich bekannt und können wie im dargestellten Ausführungsbeispiel durch Holzbohlen oder aber durch nicht brennbare Brandschutzplatten od.dergl. gebildet sein. Wenn wie dargestellt die Zwischenlage 11 bezüglich der Dachöffnung 1 außerhalb der Aufsetzkranz-Isolierung 4 angeordnet ist, ergibt sich ein zusätzlicher thermischer Schutz für die Zwischenlage, was insbesondere dann von Bedeutung ist, wenn die Zwischenlage aus bekanntlich brennbaren Holzbohlen besteht und der Aufsetzkranz insbesondere zur Abstützung eines Rauch- und Wärmeabzugselementes dient.

## Patentansprüche

1. Aufsetzkranz für ein Oberlicht, wie eine Lichtkuppel, für ein Rauch- und Wärmeabzugselement od.dergl., mit einer der Dachöffnung (1) zugewandten Metallschale (3), welche einen oberen aufrechten Abschnitt (3a) zur Aufnahme des die Dachöffnung (1) abdeckenden Bauteils sowie einen unteren horizontalen Anschlußflansch (3b) zur Befestigung am Dach (2) aufweist, einer auf der der Dachöffnung (1) abgewandten Seite längs des aufrechten Abschnittes (3a) der Metallschale (3) zumindest im Bereich dieses angeordneten Aufsetzkranz-Isolierung (4) und insbesondere einem im oberen Bereich (3a) der Metallschale (3) mit äußerem Abstand von dieser angebrachten, die Aufsetzkranz-Isolierung (4) in ihrem oberen Bereich umgebenden Anschlußprofil-Rahmen (5), wobei auf dem Dach (2) ggf. unter Zwischenschaltung einer Dach-Isolierung (13), eine Dachfolie (7) und an dem Aufsetzkranz eine die Aufsetzkranz-Isolierung (4) außen abdeckende Außenfolie (8) angebracht sind,
dadurch gekennzeichnet, daß
die Dachfolie (7) und die Außenfolie (8) vollständig voneinander getrennt sind und mit ihren einander zugekehrten Randbereichen (7a, 8a) auf einem geschlossenen Winkelrahmen (9) aus Kunststoff, kunststoffbeschichtetem Blech od. dergl. befestigt sind.

2. Aufsetzkranz nach Anspruch 1, dadurch gekennzeichnet, daß der, vorzugsweise aus PVC bestehende, Winkelrahmen (9) einen an der Aufsetzkranz-Isolierung (4) anliegenden aufrechten Abschnitt (9a) zum Befestigen der Außenfolie (8) sowie einen am Anschlußflansch (3b) bzw. einer der Dicke der Dach-Isolierung (13) entsprechend hohen Zwischenlage (11) befestigten horizontalen Flansch (9b) zum Anbringen der Dachfolie (7) aufweist.

3. Aufsetzkranz nach Anspruch 1 oder 2, dadurch gekennzeichnet, daß der Winkelrahmen (9) aus jeweils einen aufrechten Abschnitt (9a', 9a") und einen Flansch (9b', 9b") enthaltenden Winkelleisten (9', 9") zusammengesetzt ist, wobei die einander benachbarten Winkelleisten (9', 9") an ihren aneinander angrenzenden Rändern miteinander verschweißt (10) sind.

4. Aufsetzkranz nach Anspruch 3, dadurch gekennzeichnet, daß die aufrechten Abschnitte (9a', 9a") der Winkelleisten (9', 9") an ihren oberen Rändern lippenartig ausgebildet und bezüglich der Dachöffnung (1) nach innen eingebogen sind.

5. Aufsetzkranz nach einem der Ansprüche 1 bis 4, dadurch gekennzeichnet, daß der Flansch (09b) des Winkelrahmens (09) in seinem an dessen aufrechten Abschnitt (09a) angrenzenden Bereich schräg nach oben angestellt ist, wobei auf dem schrägen Flanschbereich (09c) der Randbereich (7a) der Dachfolie (7) derart angeordnet ist, daß die Randkante der Dachfolie (7) aus der das Wasser führenden Fläche des Daches (1) herausgeführt ist.

6. Aufsetzkranz nach einem der Ansprüche 1 bis 5, dadurch gekennzeichnet, daß bei Vorhandensein einer Dach-Isolierung (13) der Flansch (9b, 09b) des Winkelrahmens (9) mittels einer der Dicke der Dach-Isolierung (13) entsprechend hohen Zwischenlage (11) aus Holzbohlen, Brandschutzplatten od.dergl. am Anschlußflansch (3b) der Metallschale (3) abgestützt ist, wobei die Zwischenlage (11) vorzugsweise bezüglich der Dachöffnung (1) außerhalb der Aufsetzkranz-Isolierung (4) angeordnet ist.

7. Aufsetzkranz nach einem der Ansprüche 1 bis 6, dadurch gekennzeichnet, daß der Flansch (9b) des Winkelrahmens (9, 09) am Anschlußflansch (3b) der Metallschale (3) bzw. an der Zwischenlage (11) mittels Schrauben od.dergl. befestigt (12) ist.

8. Aufsetzkranz nach einem der Ansprüche 1 bis 7, dadurch gekennzeichnet, daß die Dachfolie (7) und die Außenfolie (8) in ihren jeweiligen Randbereichen (7a bzw. 8a) mit den diesen zugeordneten Bereichen (9b, 09b bzw. 9a, 09a) des Winkelrahmens (9, 09) in jeweils geeigneter Weise verbunden, insbesondere verklebt oder verschweißt sind.

9. Aufsetzrahmen nach einem der Ansprüche 1 bis 8, dadurch gekennzeichnet, daß die Außenfolie (8) mit ihrem oberen Randbereich (8b) auf einem nach unten ragenden umlaufenden Steg (5b) des Anschlußprofil-Rahmens (5) angebracht, insbesondere verklebt oder verschweißt, ist und ihre obere Randkante von einer am Anschlußprofil-Rahmen (5) vorgesehenen umlaufenden Wetternase (5c) überdacht ist.

## Claims

1. Mounting rim for a roof-light, such as a domed roof-light, for a smoke and heat extraction element or the like, with a metal shell (3) facing towards the roof opening (1), the metal shell having an upper upright section (3a) to receive the component covering the roof opening (1), and a lower horizontal connecting flange (3b) for fixing to the roof (2), with a mounting rim insulation (4) arranged on the side remote from the roof opening (1) along the upright section (3a) of the metal shell (3), at least in the area of the said section, and in particular with a connecting profile frame (5) fitted in the upper area (3a) of the metal shell (3) at an external distance therefrom and surrounding the mounting rim insulation (4) in its upper area, a roof film (7) being applied on the roof (2), where necessary interposing a roof insulation (13), and an external film (8) covering the outside of mounting rim insulation (4) being applied to the mounting rim, characterised in that the roof film (7) and the external film (8) are completely separated from one another and are secured by their facing edge areas (7a, 8a) on a closed angle frame (9) of plastic, plastic-coated sheet metal or the like.

2. Mounting rim according to claim 1, characterised in that the angle frame (9), preferably composed of PVC, has an uptight section (9a) bearing on the mounting rim insulation (4) for securing the external film (8), and a horizontal flange (9b) secured to the connecting flange (3b) and/or a raised intermediate layer (11) equal to the thickness of the roof insulation (13).

3. Mounting rim according to claim 1 or 2, characterised in that the angle frame (9) is assembled from angle battens (9', 9") each containing an upright section (9a', 9a") and a flange (9b', 9b"), the angle battens (9', 9") adjacent to one another being welded (10) to one another at their adjoining edges.

4. Mounting rim according to claim 3, characterised in that the upright sections (9a', 9a") of the angle battens (9', 9") are formed like lips at their upper edges and bent inwards in relation to the roof opening (1).

5. Mounting rim according to one of claims 1 to 4, characterised in that the flange (09b) of the angle frame (09) in its area adjoining the upright section (09a) of the said frame is inclined upwards, the edge area (7a) of the roof film (7) being arranged on the inclined flange area (09c) in such a way that the boundary edge of the roof film (7) is led out of the water-ducting surface of the roof (1).

6. Mounting rim according to one of claims 1 to 5, characterised in that where a roof insulation (13) is present the flange (9b, 09b) of the angle frame (9) is supported on the connecting flange (3b) of the metal shell (3) by means of a raised intermediate layer (11) of timber board, fire bats or the like equal to the thickness of the roof insulation (13), the intermediate layer (11) preferably being arranged in relation to the roof opening (1) outside the mounting rim insulation (4).

7. Mounting rim according to one of claims 1 to 6, characterised in that the flange (9b) of the angle frame (9, 09) is secured to the connecting flange (3b) of the metal shell (3) and/or to the intermediate layer (11) by means of screws or the like.

8. Mounting rim according to one of claims 1 to 7, characterised in that the roof film (7) and the external film (8) are suitably joined in their respective edge areas (7a and 8a) to the areas (9b, 09b and 9a, 09a) of the angle frame (9, 09) assigned to the said edge areas, especially by bonding or welding.

9. Mounting rim according to one of claims 1 to 8, characterised in that the external film (8) is applied with its upper edge area (8b) on a downwardly projecting, all-round web (5b) of the connecting profile frame (5), especially by bonding or welding, and that its upper edge area is covered by an all-round weather projection (5c) provided on the connecting profile frame (5).

## Revendications

1. Castière pour une lucarne, telle qu'une coupole d'éclairage, pour un extracteur de fumée et de chaleur ou analogues, comprenant une coupe métallique (3) tournée vers l'ouverture du toit (1), qui présente un segment vertical supérieur (3a) destiné à recevoir l'élément de construction recouvrant l'ouverture du toit (1) et une bride de raccordement horizontale inférieure (3b) destinée à être fixée au toit (2), comprenant également une isolation de castière (4) placée sur le côté toumé vers l'ouverture du toit (1), le long du segment vertical (3a) de la coupe métallique (3), au moins dans la zone de ce segment vertical, et notamment un cadre de liaison en profilés (5) fixé dans la partie supérieure (3a) de la coupe métallique (3) avec un écart par rapport à celle-ci et entourant la partie supérieure de l'isolation (4) de la castière, sachant qu'une feuille de couverture (7) est fixée au toit (2), éventuellement en intercalant une isolation de toit (13), et qu'une feuille extérieure (8) recouvrant de l'extérieur l'isolation (4) de la castière est fixée à la castière, caractérisée en ce que la feuille de couverture (7) et la feuille extérieure (8) sont totalement séparées l'une de l'autre et sont fixées par leurs bords (7a, 8a) tournés l'un vers l'autre sur un cadre angulaire fermé (9) en matière plastique, en tôle recouverte de matière plastique ou analogues.

2. Castière selon la revendication 1, caractérisée en ce que le cadre angulaire (9) composé de préférence de PVC présente un segment vertical (9a) appliqué contre l'isolation (4) de la castière pour fixer la feuille extérieure (8), ainsi qu'une bride honzontale (9b) qui est fixée à la bride de liaison (3b) ou à une couche intermédiaire (11) dont l'épaisseur correspond à l'épaisseur de l'isolation (13) du toit, pour fixer la feuille de couverture (7).

3. Castière selon la revendication 1 ou 2, caractérisée en ce que le cadre angulaire (9) est composé de cornières elles-mêmes chaque fois composées d'un segment vertical (9a', 9a") et d'une bride (9b', 9b"), sachant que les cornières (9', 9") qui sont chaque fois adjacentes sont soudées (10) l'une à l'autre par leurs bords adjacents.

4. Castière selon la revendication 3, caractérisée en ce que les segments verticaux (9a', 9a") des cornières (9', 9") sont réalisés à la manière de lèvres au niveau de leurs bords supéneurs et sont recourbés vers l'intérieur par rapport à l'ouverture du toit (1).

5. Castière selon l'une des revendications 1 à 4, caractérisée en ce que la bride (09b) du cadre angulaire (09) est inclinée vers le haut dans sa partie adjacente au segment vertical (09a), sachant que la zone du bord (7a) de la feuille de couverture (7) est disposée sur la zone inclinée (09c) de la bride de manière à ce que l'arête du bord de la feuille de couverture (7) dépasse de la surface du toit (1) guidant l'eau.

6. Castière selon l'une des revendications 1 à 5, caractérisée en ce qu'en présence d'une isolation (13) du toit, la bride (9b, 09b) du cadre angulaire (9) prend appui sur la bride de liaison (3b) de la coupe métallique (3) au moyen d'une couche intermédiaire (11) composée de madriers, de plaques pare-feu ou analogues, et dont l'épaisseur correspond à celle de l'isolation (13) du toit, sachant que la couche intermédiaire (11) est de préférence située à l'extérieur de l'isolation (4) de la castière par rapport à l'ouverture du toit (1).

7. Castière selon l'une des revendications 1 à 6, caractérisée en ce que la bride (9b) du cadre angulaire (9, 09) est fixée sur la bride de liaison (3b) de la coupe métallique (3) ou sur la couche intermédiaire (11) au moyen de vis ou analogues (12).

8. Castière selon l'une des revendications 1 à 7, caractérisée en ce que la feuille de couverture (7) et la feuille extérieure (8) sont reliées de façon appropriée, notamment collées ou soudées, par leurs zones périphériques (respectivement 7a et 8a) aux zones (respectivement 9b, 09b et 9a, 09a) du cadre angulaire (9, 09).

9. Castière selon l'une des revendications 1 à 8, caractérisée en ce que la feuille extérieure (8) est fixée, notamment collée ou soudée, par sa zone périphérique supérieure (8b) sur une aile (5b) du cadre de liaison en profilés (5) faisant saillie vers le bas et faisant tout le tour du cadre, et en ce que son arête périphérique supérieure est recouverte par un jet d'eau (5c) prévu sur le cadre de liaison en profilés (5).
